# EUROPÄISCHE PATENTANMELDUNG

(11) **EP 0 425 453 A1**
(43) Veröffentlichungstag der Anmeldung: **02.05.1991**
(21) Anmeldenummer: 90830468.6
(22) Anmeldetag: 19.10.1990
(51) Int. Cl.: B31B 1/86, B31B 3/46, B31B 3/28

(54) **Automatische Maschine zum Anfertigen von Schachteln komplexer Form, wie z.B. Kuppelschachteln**

(30) Priorität: 27.10.1989 IT 4849289
(71) Anmelder: PONTI S.r.l., I-06011 Cerbara, Città di Castello (PG) (IT)
(72) Erfinder: PONTI S.r.l., I-06011 Cerbara, Città di Castello (PG) (IT)
(74) Vertreter: Sneider, Massimo

(57) **Zusammenfassung**

Die vorliegende Erfindung hat zum Gegenstand eine automatische Maschine zum Anfertigen von Schachteln komplexer Form, wie z.B. Kuppelschachteln, welche dadurch gekennzeichnet ist aus einer Reihe von Stationen gebildet zu sein, von denen jede vorsieht eine bestimmt Arbeit zu vollziehen. Es zeigt sich, dass die Maschine der vorliegenden Erfindung im einzelnen zusammengesetzt ist aus einem Blättermagazin (1), einer Blattlegervorrich tung (2), einem Bändchenleger (5) für doppeltes Loch und in Alternative einem Bändchenleger für einzelnes Loch, einer Leimverteilervorrichtung, einem Gesenk und Gegengesenk zur Formung und Leimung der Schachtel.

## Beschreibung

Es ist bekannt, dass man für die Realisierung von Schachteln immer mehr trachtet mechanisierte Anlagen in Anspruch zu nehmen, welche es gestatten die Arbeitskraft maximal einzuschränken und gleichzeitig eine hohe Stundenleistung und ein hochqualifiziertes Erzeugnis zu erzielen.

Um diese Resultate zu erlangen sind seit langem Maschinen im Handel, welche es erlauben Kuppelschachteln oder Schachteln anderer ähnlicher Gestaltung zu erhalten, welche jedoch die einwandfreie Realisierung derselben nicht gestatten, insofern sich deren ästhetische Gestal tung mit den physikalischen Möglichkeiten der Maschinen schlecht einigt; bei den im Handel befindlichen Maschinen ist es somit unumgänglich für einige Einzelfälle, wie z.B. die Positionierung der Bändchen, den Eingriff von Arbeitern in Anspruch zu nehmen und sich mit einer unvollkommenen Realisierung derselben zufrieden zu geben.

Der Gegenstand der vorliegenden Erfindung ist eine Formmaschine für Kuppelschachteln oder Schachteln anderer Gestaltung, welche ausgehend von den einfachen geformten Blättern mit einem vollautomatisierten Prozess in der Lage ist eine geformte Schachtel zu realisieren, welche wo dies erforderlich ist an den Rändern einwandfrei verklebt und wo notwendig ist mit dem erforderlichen Bändchen zum Transport vervollständigt ist, dies alles in kürzester Zeit, ohne manuellem Eingriff und mit der Möglichkeit eine sehr hohe Stundenleistung zu erzielen.

Die Maschine der vorliegenden Erfindung ergibt sich zusammengesetzt zu sein aus einem Blattleger oder Magazin, aus einer Lagervorrichtung der Schachteln, aus zwei Einlegevorrichtungen der Bändchen von einer Musterleimauftragmaschine und aus Gesenk- und Gegengesenkformgebungsvorrichtungen der Schachtel.

Die Arbeitsgänge, welche die Maschine verrichtet, sind im allgemeinen die folgenden: aus dem Blättermagazin wird mittels eines mit Saugtasche versehenen Gelenkarmes das zu behandelnde Blatt entnommen und auf die Kettenlinie mit intermittierender Bewegung aufgelegt (sie bewegt sich schrittweise (ruckartig) um einige Bearbeitungen zu ermöglichen).

Die erste Bearbeitungsstation besteht aus einem Bändchenleger, welcher imstande ist die aus einem eigens dazu vorgesehenen Sack kommenden Bändchen in die an der Pappe vorgesehenen Löcher einzuschieben, eine zweite Station ist vorbereitet um das Bändchen im Falle einzusetzen, wenn das Blatt mit einem alleinigen mittigen Loch versehen wäre.

Wenn das Blatt das vorgesehene Bändchen einmal empfangen hat, dann wird zur Station übergegangen, welche vorsieht den Leim längs dessen gesamten Umfanges aufzustreichen, u.zw. mittels eigens dazu vorgesehener Druckpistolen, welche sich derart bewegen um Vorsorge zu treffen den Leim den Umfang des Blattes einwandfrei folgend aufzustreichen.

Das Blatt wird sodann unter ein saugendes und intermittierendes Gesenk geschoben, welches dem Blatt genau die Gestalt des Gesenkes annehmen lässt, das nun in das Gegengesenk absinkt unter Verursachung der endgültigen Verleimung der Schachtel, welche dann mittels eines eigens dazu vorgesehenen Auswerfers ausgeworfen wird.

Was bisher nur zusammenfassend angegeben wurde, kann aus der folgenden eingehenden Beschreibung unter Bezugnahme auf die anliegenden Zeichnungen besser verstanden werden. In den Zeichnungen selbst zeigen:
Fig. 1 eine schematische Gesamtansicht der erfindungsgemässen Maschine;
Fig. 2 eine schematische Seitenansicht der Bänd chenlegervorrichtung für zwei Löcher;
Fig. 3 eine schematische Seitenansicht der Bändchenlegervorrichtung für ein Loch;
Fig. 4 eine schematische Seitenansicht der Leimauftragmaschine;
Fig. 5 einen Querschnitt von Gesenk und Gegengesenk.

Bezugnehmend auf diese Zeichnungen besteht die Formmaschine für Kuppelschachteln oder ähnliche Schachteln wie nachstehend ausgeführt.

Am Anfang der Maschine ist ein Magazin 1 angeordnet, in dem die für die Anfertigung der Schachteln erforderlichen vorgeformten Blätter zusammengedrängt werden, welche von einem Blattleger 2 entnommen werden, welcher vorsieht sie aus dem Magazin auf die Vorrichtung zu überführen, von wo mittels eines von einem Schrittmotor angetriebenen Förderbandes 3 das Blatt 4 den verschiedenen Bearbeitungsphasen zugeleitet wird.

Wie erwähnt ist das Blatt 4 vorbeschnitten und mit einem oder zwei für die Einführung des Bändchens erforderlichen Löchern versehen, welches es gestattet die das Erzeugnis enthaltende Schachtel bequem zu transportieren, wobei sodann längs der Förderbands fortschreitend das Blatt die Bändchenlegervorrichtung 5 antrifft, welche ausgelegt ist für die mit zwei Löchern versehene Schachteln.

Diese Vorrichtung 5 ergibt sich aus einem Sack zu bestehen, in dem die für die Stängelchen vereinten Bändchen 11 entnommen und von Hand in die Durchlassführung 12 am Anfang der Bearbeitung eingeführt werden, wo ein Exzenterabroller 13 diese zum Schwingen bringt um die Verwicklung zu vermeiden. Die Bändchen 11 treten dann in die Bändchengleitführung 14 ein, an der ein Blockzylinder 15 vorgesehen ist, welcher die Rückkehr des Bändchens 11 verhindert. Bis hierher ist das Bändchen 11 mit einem alleinigen Stängelchen erschienen. Es rückt nun ein gegenrotierender Zylinder 17 vor, an dem koptseitig ein zweiter gegenrotierender Zylinder 18 angebracht ist, welcher als Kompensator der Spannung des Bändchens wirkt. Dieser Zylinder hat kopfseitig eine pneumatische Zange 19, welche das Bändchen mit dem positionierten Stängelchen am Ende der Führung entnimmt. An dieser Stelle sinkt während des Zuges des Bändchens ein Positionierzylinder 20 ab, welcher das Bändchen in der Lage auf der Führung anhält, derart um das Band zu spannen. Es sinkt sodann das Scheidwerk 16 ab, welches die beiden angenäherten Stängelchen trennt. Im Augenblich des Schnittes sinkt der Blockkolben 15 ab, welcher das Bändchen in der Lage verweilen lässt. Der Zylinder 17, welcher das Bändchen in Spannung versetzt hat, bewegt sich einen Schritt vorwärts um es zu gestatten die Stängelchen des Bändchens auf den gleichen Achsabstand der Löcher auf der Schachtel zu bringen.

Um eine beliebige zufällige Bewegung der Schachtel zu verhindern sinkt alsdann eine Gegenplatte 21 ab, welche diese in der gewünschten Stellung festhält. Die gegenrotierenden Kolben 22 sind kopfseitig mit rohrförmigen Zangen versehen und greifen an der Hälfte des Stängelchens des Bändchens an. An dieser Stellel öffnen sich die Zangen 19 und das Gesperre 20 und die Zylinder 22, welche auf einer vom Zylinder 23 gesteuerten rotierenden Stange angebracht sind, führen eine Drehung von 90° aus, derart um sich in Richtung der Schachtel zu bringen, welche in Phase mit den Löchern in Übereinstimmung mit den Stängelchen erscheint. Die Zylinder 22 vollziehen nunmehr einen weiteren Hub und schieben die Stängelechen der Bändchen bis zur Hälfte ein, aldann schieben auf den Zangen angebrachte Auszieher die Stängelchen in die Löcher ein. Die Zylinder ziehen sich zurück um ein anderes Arbeitsspiel zu beginnen.

Im Fall dass das Blatt ein alleiniges Loch zur Einführung des Bändchens aufweisen sollte, ist eine andersartige Bändchen legervorrichtung vorgesehen, welche sich von der vorstehend beschriebenen in den Bestandteilen und in der Arbeitsweise nach dem Schnitt des Bändchens unterscheidet. In der Tat erscheint die Schachtel nach dieser Handlung über dem Bändchen mit dem baryzentrischen Loch in bezug auf das Bändchen selbst. Der untere Zylinder 24, welcher mit einem Nadelkopt versehen ist, sinkt ab und fügt sich in das Loch der Schachtel ein, wobei er sich auf der unteren Seite des Bändchens einfügt. Alsdann sinkt von oben ein anderer Zylinder 25 ab, welcher gegen die Nadel drückt. Es öffnet sich sowohl die Zange 19 als auch das Gesperre 20 und der Kolben 25 setzt den Hub fort und schiebt das Bändchen in das Loch ein, während sich der Zylinder 24 zurückgezogen hat.

Nach Erhalt des Bändchens erscheint das Blatt in der unter der Leimgruppe positionierten Führung, welche aus einer Pumpe 26 besteht, welche den Leim unter Druck setzt und diesen erwärmt, diesen in erwärmte und biegsame Rohre 27 drückt, welche mit den elektropneumatischen Pistolen 28 verbunden sind, welche ebenfalls erwärmt auf einem unabhängigen Schlitten 29 angebracht in zwei waagrechten Stangen 30 laufen, welche mit zwei beweglichen Schlitten 31 in zwei longitudinalen Stangen 25 in Eingriff stehen.

Eine Kettenlinie 32 schleppt die beiden Schlitten 31 vorwärts und rückwärts gesteuert vom Ritzel in Phase mit der Maschine im Augenblick, wenn das Stück stillsteht.

Der Schlitten 31 beginnt seinen Hub, ein elektronischer Programmierer öffnet die elektropneumatischen Ventile und es beginnt das Spritzen des Leims längs des Umfanges der Schachtel bestimmt von zwei Führungen 33 und 34, welche eine Losrolle des Schlittens festgeklemmt halten, und beim Fortschreiten des Hubes des Schlittens 31 ist der andere Schlitten 29 gezwungen den Nocken bzw. Kurven 33 und 34 zu folgen, welche die gewünschte Form haben werden um dem Umfang des zu verklebenden Blattes zu folgen. Am Endanschlag angekommen wird das Elektroventil aberregt und es wird der Weg im umgekehrten Sinn zurückgelegt.

An dieser Stelle der Bearbeitung erscheint das Blatt mit dem positionierten Bändchen, der Umfang ist einwandfrei mit Leim bedeckt, es fehlt nur die letzte Bearbeitung, welche den Verschluss der Schachtel befrifft, der mit einem Gesenk und Gegengesenk bewirkt wird.

Das Blatt wird unter das Gesenk 35 gebracht, welches in hoher Lage stillsteht, die Schachtel kommt an nachdem sie mit Leim bestrichen worden ist und postioniert sich in der Mitte des Gesenkes 35. Ein Zylinder 36 lässt zwei Zahnstangen 37 absinken, welche in zwei Verzahnungen 38 in Eingriff gebracht sind, welche in zwei Gelenarme 39 angebracht sind, und diese um 90° drehen lassen. Die Arme haben kopfseitig einen einfach wirkenden antirotierenden Zylinder, welcher durch Luft ganz nach aussen gepresst ist. Diese kopfseitigen Zylinder haben eine ansaugende Saugtasche 40. Die Saugtasche trifft bei einer Drehung um 90° auf die seitlichen Klappen der Schachtel, soeben im Unterdruck, oder soeben die Schachtel erfasst ist, die vom Zylinder 36 bewegten Zahnstangen ziehen sich zurück, lassen die Arme 39 drehen und verschwinden im Inneren des Gesenkes.

Bei dieser Drehung durch die Wirkung des Exzenters wird die Schachtel nicht nur in den Klappen verschlossen, sondern wird auch vom Boden hochgehoben. Die Schachtel liegt somit im Hut des Gesenkes auf. Es kommen nun die Saugtaschen 41 zur Wirkung, welche das Halten des Hutes gegen das Gesenk gewährleisten. Die Arme 39 setzen ihren Verschlusshub der Klappe gegen das Gesenk fort. Es wird nun der Druck der Luft im Inneren der Zylinder abgebaut, welche sich mit der Schachtel zurückziehen und am Ende positionieren sich die Lufttaschen im Inneren des Gesenkes 35. Es beginnt sodann der Abstieg des Gesenkes im Gegengesenk 42, wo die endgültige Verleimung bewerkstelligt wird.

Die fertigen Schachteln werden vom Gegenstempel ausgestossen und ineinander gestapelt.

Es ist offensichtlich und leicht vorstellbar, das es mit einfachen Anpassungen möglich ist mit derselben Maschine auch Schachteln zu realisieren, welche sich von der eben beschriebenen unterscheiden.

Aus der bisherigen Beschreibung und Erläuterung ist zu entnehmen, wie es die erfindungsgemässe Maschine er möglicht im totalen Automatismus Schachteln besonders komplizierter Gestaltung und im erläuterten Beispiel Schachteln mit Kuppelform zu fertigen.

An der bisherigen Beschreibung und Erläuterung der erfindungsgemässen Maschinen können alle jene Abänderungen vorgenommen werden, welche sich bei der praktischen Verwirklichung als nützlich erweisen sollten bzw. von den Experten angeraten werden sollten ohne damit dem Rahmen der Erfindung fernzustehen, welche in den folgen Patentansprüchen in Erscheinung kommt.

## Patentansprüche

1.)Automatische Maschine zum Anfertigen von Schachteln komplexer Form, wie z.B. Kuppelschachteln, welche dadruch gekennzeichnet ist aus einer Reihe von Stationen gebildet zu sein, von denen jede vorsiecht eine bestimmte Arbeit zu vollziehen; es zeigt sich, dass die erfindungsgemässe Maschine im einzelnen zusammengesetzt ist aus einem Blättermagazin, einer Blattlegervorrichtung, einem Bändchenleger für doppeltes Loch und in Alternative einem Bändchenleger für einzelnes Loch, einer Leimverteilervorrichtung, einem Gesenk und Gegengesenk zur Formung und Leimung der Schachtel.

2.)Automastiche Maschine zum Anfertigen von Schachteln komplexer Form, wie z.B. Kuppelschachteln, nach dem vorstehenen Anspruch, dadurch gekennzeichnet, dass die erste Station aus einem Magazin (1) besteht, in dem die für die Anfertigung der Schachteln erforderlichen Blätter (4) zusammengedrängt werden, welche von einem Blattleger (2) entnommen werden, welcher vorsieht diese aus dem Magazin auf die Vorrichtung zu überführen, von wo mittels eines von einem Schrittmotor angetriebenen Förderbandes (3) das Blatt (4) den nachfolgenden Stationen zugeleitet wird.

3.)Automatische Maschine zum Anfertigen von Schachteln komplexer Form, wie z.B. Kuppelschachteln, nach dem vorstehenden Anspruch, dadurch gekennzeichnet, dass die zweite Station aus einem Bändchenleger besteht, welcher für mit zwei Löchern zur Positionierung des Bändchens versehene Schachteln ausgebildet ist, wobei diese Vorrichtung aus einer Durchlassführung (12) der Bändchen gebildet ist, sowie aus einem Exzenterabroller (13), welcher diese zum Schwingen bringt um die Verwicklung zu vermeiden; in der Bändchenführung ist der Blockzylinder (15) vorgesehen, welcher die Rückkehr des Bändchens (11) verhindert.

4.)Automatische Maschine zum Anfertigen von Schachteln komplexer Form,wie z.B. Kuppelschachteln, nach dem vorstehenden Anspruch, dadurch gekennzeichnet, dass ein gegenrotierender Zylinder (17) vorgesehen ist, an dem kopfseitig ein zweiter gegenrotierender Zylinder (18) angebracht ist, welcher als Kompensator der Spannung des Bändchens wirkt; dieser Zylinder hat kopfseitig eine pneumatische Zange (19), welche das Bändchen mit dem positionierten Stängelchen am Ende der Führung entnimmt; während des Zuges des Bändchens sinkt der Positionierzylinder (20) ab, welcher das Bändchen in der Lage auf der Führung anhält, derart um das Band zu spannen; es sinkt sodann das Schneidwerk (16) ab, welches die beiden angenäherten Stängelchen trennt; im Augenblick des Schnittes sinkt der Blockkolben (15) ab, welcher das Bändchen in der Lage verweilen lässt.

5.)Automatische Maschine zum Anfertigen von Schachteln komplexer Form, wie z.B. Kuppelschachteln, nach dem vorstehenden Anspruch, dadurch gekennzeichnet, dass sich der Zylinder (17), nachdem er das Bändchen gespannt hat, einen Schritt vorwärts bewegt um es zu gestatten die Stängelchen des Bändchens auf den gleichen Achsabstand der Löcher auf der Schachtel zu bringen, die in dieser Phase von einer Gegenplatte (21) angehalten wird, welche diese in der gewünschten Stellung festhält.

6.)Automatische Maschine zum Anfertigen von Schachteln komplexer Form, wie z.B. Kuppelschachteln, dadurch gekennzeichnet, dass gegenrotierende Kolben (22) vorgesehen sind, welche kopfseitig mit rohrförmigen Zangen versehen sind und an der Hälfte des Stängelchens des Bändchens angreifen; nach der Positionierung öffnen sich die Zangen (19) und das Gesperre (20) und die Zylinder (22), welche auf einer vom Zylinder (23) gesteuerten rotierenden Stange angebracht sind, führen sich in Richtung der Löcher der Schachtel bringend eine Drehung von 90° aus; einen wei teren Hub vollziegend schieben die Zylinder (22) nunmehr die Stängelchen der Bändchen bix zur Hälfte ein und die auf den Zangen angebrachten Auszieher schieben die Stängelchen in die Löcher ein.

7.)Automatische Maschine zum Anfertigen von Schachteln komplexer Form, wie z.B. Kuppelschachteln, nach den vorstehenden Ansprüchen, dadurch gekennzeichnet, dass die dritte Station aus einem Bändchenleger für einzelnes Loch besteht, welcher dem in dem vorstehenden Anspruch beschriebenen vollkommen ähnelt bis nach dem Schnitt des Bändchens, ein unterer Zylinder (24), welcher mit einem Nadelkopf versehen ist, sinkt sodann ab und fügt sich in das Loch der Schachtel ein, wobei er sich auf der unteren Seite des Bändchens einfügt; alsdann sinkt von oben ein anderer Zylinder (25) ab, welcher gegen die Nadel drückt; es öffnet sich sowohl die Zange (19) als auch das Gesperre (20) und der Kolben (25) setzt den Hub fort und schiebt das Bändchen in das Loch ein, während sich der Zylinder (24) zurückgezogen hat.

8.)Automatische Maschine zum Anfertigen von Schachteln komplexer Form, wie z.B. Kuppelschachteln, dadurch gekennzeichnet, dass die vierte Station aus der Leimgruppe besteht, welche aus einer Pumpe (26) besteht, welche den Leim unter Druck setzt und diesen erwärmt, diesen in erwärmte und biegsame Rohre (27) drückt, wel che mit den elektropneumatischen Pistolen (28) verbunden sind, welche ebenfalls erwärmt auf einem unabhängigen Schlitten (29) angebracht in zwei waagrechten Stangen (30) laufen, welche mit zwei beweglichen Schlitten (31) in zwei longitudinalen Stangen (25) in Eingriff stehen; eine Kettenlinie (32) schleppt die beiden Schlitten (31) vorwärts und rückwärts gesteuert vom Ritzel in Phase mit der Maschine im Augenblick, wenn das Stück stillsteht; der Schlitten (31) beginnt seinen Hub, ein elektronischer Programmierer öffnet die elektropneumatischen Ventile und es beginnt das Spritzen des Leims längs des Umfanges der Schachtel bestimmt von zwei Führungen (33) und (34), welche eine Losrolle des Schlittens festgeklemmt halten, und beim Fortschreiten des Hubes des Schlittens (31) ist der andere Schlitten (29) gezwungen den Nocken bzw. Kurven (33) und (34) zu folgen, welche die gewünschte Form haben werden um dem Umfang des zu verklebenden Blattes zu folgen; am Endanschlag angekommen wird das Elektroventil aberregt und es wird der Weg im umgekehrten Sinn zurückgelegt.

9.)Automatische Maschine zum Anfertigen von Schachteln komplexer Form, wie z.B. Kuppelschachteln, nach den vorstehenden Ansprüchen, dadurch gekennzichnet, dass die fünfte Station aus einem Gesenk und Gegengesenk besteht gekennzeichnet aus einem äusseren Gesenk (35) zu bestehen; ein Zylinder (36) lässt zwei Zahnstangen (37) absinken, welche in zwei Verzahnungen (38) in Eingriff gebracht sind, die in zwei Gelenkarme (39) angebracht sind, und diese um 90° drehen lassen; die Arme haben kopfseitig einen einfach wirkenden antirotierenden Zylinder, welcher durch Luft ganz nach aussen gepresst ist; diese kopfseitigen Zylinder haben eine ansaugende Saugtasche (40); die Saugtasche trifft bei einer Drehung um 90° auf die seitlichen Klappen der Schachtel, soeben im Unterdruck, oder soeben die Schachtel erfasst ist, die vom Zylinder (36) bewegten Zahnstangen ziehen sich zurück, lassen die Arme (39) drehen und verschwinden im Inneren des Gesenkes; bei dieser Drehung durch die Wirkung des Exzenters wird die Schachtel nicht nur in den Klappen verschlossen, sondern wird auch vom Boden hochgehoben; die Schachtel liegt somit im Hut des Gesenkes auf; es kommen nun die Saugtaschen (41) zur wirkung, welche das Halten des Hutes gegen das Gesenk gewährleisten; die Arme (39) setzen ihren Verschlusshub der Klappe gegen das Gesenk fort; es wird nun der Druck der Luft im Inneren der Zylinder abgebaut, welche sich mit der Schachtel zurückziehen und am Ende positionieren sich die Lufttaschen im Inneren des Gesenkes (35); es beginnt sodann der Abstieg des Gesenkes im Gegengesenk (42), wo die endgültige Verleimung bewerkstelligt wird.
